# EUROPÄISCHE PATENTSCHRIFT

(11) **EP 1 328 447 B1**
(45) Veröffentlichungstag und Bekanntmachung des Hinweises auf die Patenterteilung: **03.11.2004**
(21) Anmeldenummer: 01969612.9
(22) Anmeldetag: 18.08.2001
(51) Int. Cl.: B65D 77/06

(54) **PALETTENCONTAINER**
PALLET CONTAINER
CONTENEUR A PALETTES

(30) Priorität: 26.10.2000 DE 20018362 U; 22.11.2000 US 252547 P
(43) Veröffentlichungstag der Anmeldung: 23.07.2003
(73) Patentinhaber: MAUSER-WERKE GmbH & Co. KG, 50321 Brühl (DE)
(72) Erfinder: PRZYTULLA, Dietmar, 50170 Kerpen (DE)
(86) Internationale Anmeldenummer: PCT/EP2001/009542
(87) Internationale Veröffentlichungsnummer: WO 2002/034642

(56) Entgegenhaltungen:
- DE-A- 4 016 167
- DE-U- 20 017 895
- DE-U- 29 719 830
- US-A- 5 678 688

## Beschreibung

Die Erfindung betrifft einen Palettencontainer mit einem dünnwandigen Innenbehälter, vorzugsweise aus thermoplastischem Kunststoff, für die Lagerung und den Transport von flüssigen oder fließfähigen Füllgütern, mit einem den Kunststoffbehälter als Stützmantel dicht umschließenden (Gitter)-Rohrrahmen aus Metallstäben und mit einer Bodenpalette, auf welcher der Kunststoffbehälter ruht und mit welcher der Stützmantel fest verbunden ist.

### Stand der Technik:

Derartige Palettencontainer z. B. mit oberer Einfüllöffnung und unterem Entleerungsventil im Kunststoff-Innenbehälter und mit einem Stützmantel aus stabilen Vertikal-Rohren oder mit einem aus vertikalen und horizontalen Rohrstäben verschweißten Gitter-Rohrrahmen sind allgemein bekannt.
Die Druckschrift EP 0 695 694 A offenbart beispielsweise in Fig. 2 einen Palettencontainer mit einem Stützmantel aus stabilen Vertikal-Rohren mit Rund- oder Ovalquerschnitt. Die Vertikal-Rohre sind oben und unten jeweils in einem horizontal umlaufenden Rohr eingefaßt, wobei das untere Horizontal-Rohr mittels übergreifender Klammern auf der Bodenpalette befestigt ist.
Ein gattungsmäßiger Palettencontainer ist aus der US 5 678 688 A bekannt, bei dem das Stützgitter für den Kunststoff-innenbehälter aus sich kreuzenden Metall-Rohren mit rundem Querschnitt besteht. Diese Rundrohrstäbe sind jeweils an jeder Kreuzungsstelle mit einer länglichen Eindellung versehen und dort an den vier Berührungspunkten miteinander verschweißt (Buckelschweißung). Direkt neben den Kreuzungsstellen sind diese Eindellungen noch tiefer eingedrückt als an den Kreuzungsstellen bzw. den Verschweißungspunkten selbst. Dies soll die Elastizität des Stützgitters erhöhen und die Verschweißungspunkte von zu hohen Spannungsspitzen bei insbesondere dynamischen Schwingungsbelastungen entlasten. Gemäß dortiger Aufgabenstellung soll die statische und dynamische Belastbarkeit beim Handling (Stapelbelastbarkeit und Transportbelastungen) derartiger Palettencontainer verbessert werden.
Weiterhin ist aus der DE 297 19 830 U ein anderer Palettenbehälter bekannt, bei dem das Stützgitter ebenfalls aus sich kreuzenden Metallrohren besteht, die ein vom Kreisquerschnitt abweichendes Rohrprofil aufweisen und derart profiliert sind, daß sich ein ringförmiger Querschnitt mit zwei Vorsprüngen ergibt, zwischen denen sich ein abgeflachter Teil befindet. In jeder Kreuzungsstelle der Profilrohre ergeben sich so vier Berührungspunkte, die miteinander verschweißt sind. Die Profilrohre sollen ausdrücklich einen über die gesamte Länge hinweg gleichbleibenden Querschnitt besitzen, und irgendwelche seitlichen Eindellungen bzw. querschnittsvermindernde Einformungen sollen ausdrücklich als nachteilig vermieden werden. Auch bei dem Vorschlag soll eine Verbesserung der statischen und dynamischen Belastbarkeit im Vordergrund stehen. Weiterhin ist aus der EP 0 755 863 A ein Palettencontainer mit einem Gitter-Rohrrahmen aus quadratischen Rohrprofilen bekannt. Bei diesem Palettencontainer sind die Quadrat-Rohre nur ganz partiell im Bereich der Rohrkreuzungen zur Ermöglichung einer Vierfach-Punktberührung und -verschweißung zwischen den sich gegenüberliegenden ebenen Seitenwandungen der Rohre um etwa 1 mm derart eingedrückt, daß die ebenen Seitenwandungen der Rohre sich nach der Verschweißung wieder berühren.
Schließlich ist aus der DE 196 42 242 A ein Palettencontainer mit einem verschweißten Gitterrahmen bekannt, dessen Gitterstäbe aus einem offenen Stab-Profil bestehen, das an den Außenseiten mit ebenen, rechtwinkelig nach außen abgewinkelten Flanschrändern versehen ist, die an den Kreuzungsstellen der Gitterstäbe gegeneinander verschweißt sind.
Bei den bekannten Palettencontainern erfolgt die Befestigung des Gittermantels auf der Bodenpalette, diese kann als Flachpalette aus Kunststoff, Holz oder Stahlrohrrahmen ausgebildet sein, mittels über oder durch das untere horizontal umlaufende Rahmenrohr greifende Befestigungsmittel wie z. B. Schrauben, Spangen, Klammern oder Klauen. Die Befestigungsmittel sind üblicherweise auf der Oberplatte oder dem oberen

Außenrand der Palette eingenagelt, gestiftet, verschraubt oder angeschweißt.
Für eine industrielle Anwendung der Palettencontainer müssen diese eine amtliche Zulassungsbemusterung durchlaufen und dabei gewisse Qualitätskriterien erfüllen. So werden z. B. Innendrucktests sowie Fallprüfungen mit gefüllten Palettencontainern aus bestimmten Fallhöhen u. a. auch bei extrem niedrigen Temperaturen durchgeführt.
Dabei ist der ungünstigste Fall ein Diagonalfall auf diejenige untere Palettenstirnseite, auf weicher das bodenseitige Auslaßventil des inneren Kunststoffbehälters angeordnet ist. Bei derartigen Falltests hat sich gezeigt, daß der Innenbehälter bei Bodenaufprall bestrebt ist, sich gegenüber der Bodenpalette zu verschieben. Durch die kinetische Aufprallenergie werden insbesondere an der Aufprall-Stirnseite und in den benachbarten seitlichen Umfangsbereichen die Gitterstäbe stark deformiert und einzelne Befestigungspunkte des Gittermantels werden von der Bodenpalette abgerissen. Die Befestigung des unteren Randes des Rohrgitter-Stützmantels auf der Palette stellt also hierbei eine wesentliche Problemstelle dar. Da die Fixierung des Gittermantels nur an einigen wenigen punktförmigen Stellen gegeben ist, wird der Gittermantel sehr ungleichmäßig verformt und verzogen; der dünnwandige Kunststoffbehälter kann durch abgerissene Rohrenden oder ausgerissene Befestigungsmittel beschädigt werden.

Problematik : Palettencontainer bzw. Kombinations-IBC's (IBC = Intermediate Bulk Container) der hier angesprochenen Art werden für den Transport von Flüssigkeiten eingesetzt. Sie haben vorzugsweise ein Füllvolumen von 1000 Litern und bestehen aus einer Palette, einem stabilen äußeren Metallrohr-Stützmantel, der auf der Palette befestigt ist, und einem auf der Palette aufliegendem und innen am Stützmantel eng anliegenden Innenbehälter aus PE-HD, der mit oberer Einfüllöffnung und unterer Auslaufarmatur versehen ist. Beim Transport der Palettencontainer vom Hersteller zur Abfüllanlage, von der Abfüllanlage zum Kunden, vom Kunden zum Rekonditionierer etc. werden die großvolumigen Behälter oftmals vom LKW bzw. Groß-Container auf Transportbänder umgeladen und müssen mittels Gabelstaplerfahrzeug aufgenommen und wieder abgesetzt werden. Dabei sind Unfälle mit Absturz der befüllten Palettencontainer nicht auszuschließen. Und die Transportfahrzeuge können ebenfalls verunglücken. Auch bei den Falltests für die Zulassungsprüfungen werden die Behälter großen Belastungen ausgesetzt, wenn sie z. B. aus einer Höhe von 1,9 m auf eine Stahlplatte fallen gelassen werden. Dabei darf kein Füllgut austreten und der Gittermantel muß nach dem Aufprall noch mit der Palette verbunden sein. Entsprechendes gilt für "Flexible IBC's" mit einem flexiblen Innenbehälter (z. B. Gewebesack) für granulatförmige Füllgüter.

Als Ausgangsbasis für die Erkenntnisse der vorliegenden Erfindung wurden in umfangreichen Reihenuntersuchungen mit fünf bekannten, auf dem Markt erhältlichen Palettencontainern der eingangs beschriebenen unterschiedlichen Arten Vergleichsversuche angestellt, bei denen teilweise gravierende Mängel insbesondere bei den Falltests festgestellt wurden.

Es ist Aufgabe der vorliegenden Erfindung, einen Palettencontainer mit verbesserter Fallfestigkeit anzugeben, bei dem mit einfachen konstruktiven Mitteln eine bessere Deformationsfähigkeit des Gittermantels bei höherer Absturzbeanspruchung, d. h. für eine einmalige Überbeanspruchung gewährleistet ist. Insbesondere soll die untere Auslaufarmatur des Innenbehälters als empfindlichste Stelle des Behälters besser geschützt sein. Ein nach Absturz deformierter Palettenbehälter muß absolut flüssigkeitsdicht bleiben und problemlos mittels Gabelstaplerfahrzeug aufgenommen und gehandhabt werden können. Dabei soll eine Eignung des Palettencontainers für gefährliche flüssige bzw. fließfähige Füllgüter bis zur höchsten Zulassungsqualität ermöglicht werden.
Lösung : Diese Aufgabe wird bei dem erfindungsgemäßen Palettenbehälter mit Stützmantel aus Stahlrohr-Gitterstäben durch das kenzeichnende Teil des Anspruchs 1 gelöst
Für einen Behälterabsturz auf die Palettenstirnkante mit dem Auslaufventil genügt es, wenn die Maßnahmen für eine plastische Deformation des Stützmantels nur in den vertikalen Rohrstäben vorgesehen sind.
In Ausgestaltung der Erfindung ist vorgesehen, daß die Maßnahme für eine plastische Deformation des Stützmantels als Biegestelle mit Verringerung des Rohrquerschnittes ausgebildet ist. Dabei kann die Verringerung des Rohrquerschnittes an der Biegestelle durch unsymmetrische Einformung des Rohrstabes von einer Seite her ausgebildet sein; in bevorzugter Ausführung ist die Verringerung des Rohrquerschnittes an der Biegestelle durch symmetrische Einformungen des Rohrstabes von zwei sich gegenüberliegenden Seiten her ausgebildet.
Zum Schutz der bodenseitigen Auslaufarmatur ist gemäß der Erfindung vorgesehen, daß die Einformungen zur Erzeugung der Biegestellen in den vertikalen Rohren der beiden längeren Seitenwandungen in einer parallel zu diesen Seitenwandungen verlaufenden Richtung ausgebildet sind, während die Einformungen zur Erzeugung der Biegestellen in den vertikalen Rohren der kürzeren Vorderwandung (am Auslaufventil) und Rückwandung in einer senkrecht zur Vorder-/Rückwandung verlaufenden Richtung ausgebildet sind.
Ein besonders günstiges Deformationsverhalten bei Behälterabsturz wird erzielt, wenn die Einformungen zur Erzeugung der Biegestellen direkt oberhalb oder/und unterhalb einer Kreuzungsstelle mit einem horizontal verlaufenden Rohrstab angeordnet sind.
In bevorzugter Ausführungsform sind die Einformungen zur Erzeugung der Biegestellen unterschiedlich tief ausgebildet. Dabei ist die Tiefe der Einformungen oberhalb des untersten horizontal umlaufenden Rohrstabes, der auf der Bodenpalette befestigt ist, am größten und nimmt nach oben hin zu den weiteren horizontal umlaufenden Rohrstäben (von unten her gesehen) stufenweise ab.
Schließlich kann in einer einfacheren Ausführungsform vorgesehen sein, daß die Einformungen nur im Nahbereich der Kreuzungsstellen mit den untersten drei horizontal umlaufenden Rohrstäben ausgebildet sind.
Als Besonderheit der vorliegenden Erfindung ist herauszustellen, daß das Rohrprofil nicht an der Verschweißstelle selbst eingedrückt ist. Das Rohrprofil ist im Nahbereich neben den Verschweißstellen, d. h. mit Abstand von den Schweißpunkten in den langen Seitenwandungen parallel und in den kürzeren Seitenwandungen (mit Auslaufarmatur) rechtwinkelig dazu partiell eingedrückt, um ein gegenüber den Schweißstellen verringertes Biegewiderstandsmoment zur Entlastung der Schweißverbindungen in den Kreuzungsstellen der Gitterstäbe bei Schockbeanspruchung zu bewirken.
Die Länge der Einformungen zur Erzeugung der Biegestellen beträgt zwischen 15 mm und 45 mm, vorzugsweise ca. 30 mm, und die Tiefe der Einformungen an den Biegestellen soll zwischen 15 % bis 50 % des Rohrquerschnittes, vorzugsweise etwa 33 %, betragen. Damit wird die Biegesteifigkeit der eingeformten Rohrquerschnitte nur sehr maßvoll gemindert, aber die Anfälligkeit auf Rißbildung ganz erheblich abgesenkt.

Die Erfindung wird nachfolgend unter Aufzählung weiterer Merkmale und Vorteile anhand von in den Zeichnungen schematisch dargestellter Ausführungsbeispiele näher erläutert und beschrieben. Es zeigen :
- Figur 1: einen erfindungsgemäßen Palettencontainer in Seitenansicht,
- Figur 2: den Palettencontainer gem. Fig. 1 beim Falltest,
- Figur 3: den Palettencontainer gem. Fig. 2 im Moment des Bodenaufpralles,
- Figur 4: den Palettencontainer gem. Fig. 3 nach Bodenaufprall,
- Figur 5: einen vergrößerten Ausschnitt des seitlichen Gitterrahmens,
- Figur 6: eine schematische Darstellung von deformierten Gitterrohr-Teilstücken,
- Figur 7: eine schematische Darstellung von erfindungsgemäßer Gitterrohrausbildung,
- Figur 8: eine schematische Darstellung der erfindungsgemäßen Gitterrohr-Teilstücke gem. Fig. 7 nach Falltest des Palettencontainers und
- Figur 9: verschiedene Rohrstab-Profile unverformt - verformt,

In Figur 1 ist mit der Bezugsziffer 10 ein erfindungsgemäßer Palettencontainer bezeichnet, der einen dünnwandigen, blasgeformten Innenbehälter 12 aus thermoplastischem Kunststoff (HD-PE) mit oberer Einfüllöffnung und einen den Innenbehälter 12 dicht umschließenden Gitterrohrrahmen 14 aufweist, der fest - aber lösbar bzw. auswechselbar - mit der Bodenpalette 16 verbunden ist. Die Abmessungen der Bodenpalette 16, bzw. des Palettencontainers 10, betragen 1000 X 1200 mm. Die dargestellte Seitenansicht zeigt die Längsseite des Palettencontainers 10 mit dem bodennahen Auslaufventil im Kunststoffbehälter 12. Die (linke) untere Vorderkante der Bodenpalette 16 mit dem darübersitzenden Auslaufventil stellt die empfindlichste Stelle des Palettencontainers dar, die bei Zulassungsprüfungen größten Belastungen, insbesondere beim Diagonalfall, ausgesetzt wird. In den eingezeichneten Kreisen sind drei Gitter-Kreuzungsstellen mit X, Y und Z bezeichnet, wobei die Kreuzungsstelle X in der Ebene A des untersten horizontalen Gitterstabes, die Kreuzungsstelle Y in der Ebene B des zweiten horizontalen unteren Gitterstabes und die Kreuzungsstelle Z in der Ebene C des dritten horizontalen Gitterstabes von unten gesehen - angeordnet ist. Diese Kreuzungsstellen werden nachfolgend näher betrachtet.

Der in Figur 2 dargestellte Test-Palettencontainer 10 wird zu Versuchszwecken gerade einem Diagonal-Falltest ausgesetzt; auch hier sind mit den eingezeichneten Kreisen X, Y und Z nur zur Erläuterung (auszugsweise) betrachtete Stellen in den vertikalen und horizontalen Gitterstäben markiert, die gemäß den Falltest-Ergebnissen großen Beanspruchungen unterliegen, so daß dort eine Rißbildung und stellenweise ein Stabbruch erfolgt. Eine Deformation tritt selbstverständlich mehr oder weniger im gesamten unteren Gitterrahmenbereich auf.
Figur 3 zeigt den Test-Palettencontainer 10 gem. Fig. 2 im Moment des Bodenaufpralles. Durch die kinetische Energie des flüssigen Füllgutes werden dabei ganz erhebliche elastische und plastische Deformationen in den Bauteilen Innenbehälter 12, Gitterrahmen 14 und Bodenpalette 16 verursacht. In Figur 4 ist der Test-Palettencontainer 10 mit bleibenden Deformationen nach erfolgtem Falltest (gem. Fig. 3) dargestellt. Dabei bleiben insbesondere die senkrechten Profilstäbe 20 stark verbogen bzw. geknickt. Der Gitterrahmen 14 hat sich bereits in der zweiten unteren Gitterrahmenebene B'- über dem untersten, auf der Bodenpalette befestigten horizontalen Rahmenrohr - um ca. 150 mm und insgesamt (oben) um etwa 200 mm gegenüber der Aufprallkante der Bodenpalette 16 verschoben.
Aus Figur 5 wird deutlich, daß sich die markierten Kreuzungsstellen Y und Z (wie auch die jeweils benachbarten) nach einer Paralleogrammkinematik seitlich nach unten verschoben haben; wobei in den horizontalen Rohrstäben 18 nahezu keine und in den vertikalen Rohrstäben 20 eine sehr starke plastische Verformung erkennbar ist. Diese starke Deformation im Bereich der einzelnen markierten Kreuzungsstellen X, Y und Z ist in Figur 6 noch einmal schematisch herausgehoben. Dabei zeigt sich, daß ein vertikaler Rohrstab 20 oberhalb einer Kreuzungsstelle immer zu der einen Seite (in der Zeichnung nach links) und unterhalb einer Kreuzungsstelle immer zu der anderen Seite (in der Zeichnung nach rechts) abgeknickt wird. Die auftretenden Biege- und Scherspannungen sind an der Kreuzungsstelle Z gering, an der Kreuzungsstelle Y höher und an der Kreuzungsstelle X in der untersten Gitterrahmenebene A am höchsten. Durch die Befestigung des untersten horizontalen Rohrstabes 18 an der Palette 16 müssen in diesem Bereich (Kreuzungsstelle X) zusätzliche Scherbelastungen aufgenommen werden.
Die Kreuzungsstelle X ist eine besondere Schwachstelle bei der beschriebenen Fall-Prüfung, der senkrechte Stab reißt oftmals ein oder bei höherer Fallhöhe reißt er ganz ab. Dabei erfolgt die Rißbildung immer von der Seite der größten Zugspannung aus. Eine scharfkantige Rißstelle in den unteren Rohrstäben kann zu Beschädigungen des Innenbehälters und zum Auslaufen des Füllgutes führen. Eine andere Schwachstelle kann im Bereich Y bestehen. Dort kann der Innenbehälter durch den waagerechten Stab B und den senkrechten Stab, der beim Fall auf 45° verschoben wird, eingeklemmt und auch beschädigt werden.
Vor Entwicklung des erfindungsgemäßen Palettencontainers wurden fünf verschiedene auf dem Markt erhältliche bekannte Palettencontainer der eingangs beschriebenen bekannten Arten genauestens vergleichenden Belastungsprüfungen (Innendrucktests, Falltests, Schwingungstests, Stauchdruckprüfung bzw. Stapel belastbarkeit) unterzogen. Bei den Reihenuntersuchungen haben sich für den Falltest besonders häufig auftretende Schwachstellen in einzelnen Gitterrahmenbereichen herauskristallisiert. Die extremen Deformationen der senkrechten Stäbe entstanden immer unmittelbar an den Schweißpunkten. In der Praxis hat sich gezeigt, daß die Schweißstellen in aller Regel die Beanspruchungen der Falltests überstehen, jedoch - bedingt durch Werkstoffversprödung und zusätzliche Scherbelastungen im Biegebereich - direkt neben den Schweißpunkten häufig Ein- oder Abrisse der senkrechten Stäbe auftreten.

Die erfindungsgemäßen Maßnahmen zur Verbesserung des Deformationsverhaltens eines abgestürzten Palettencontainers sind in Figur 7 schematisch dargestellt. Der senkrechte Profilstab 20 ist nahe der Verschweißungspunkte in den Kreuzungsstellen mit Einformungen 22 versehen, wobei zwischen zwei Gitterkreuzungsstellen immer mindestens eine Einformung 22 vorgesehen ist. Dabei wird der senkrechte Profilstab 20 in seiner Breite verringert, d. h. eingedrückt bzw. eingeschnürt (in Gittermanteldeformationsebene des Falltestes).
Wirkungsweise: Durch eine Einformung der senkrechten Stäbe neben den Verschweißungspunkten entsteht an gewollter Stelle mit gewissem Abstand von den Schweißstellen eine vorgebbare Schwachstelle, die auftretende Biegebeanspruchung aufnimmt und die Schweißbereiche von Biegespannungen entlastet. Das Rohrprofil ist mit geringem Abstand neben den Verschweißstellen eingedrückt (ca. 3 bis 5 mm bleiben unverformt), das heißt, die Biegung erfolgt in einem Bereich, der nicht vom Schweißen versprödet ist. Durch die Ausführung der senkrechten Stäbe mit den beschriebenen Einformungen (Querschnittsverminderung) treten die beschriebenen Nachteile des Standes der Technik erst bei erheblich höheren Belastungen bzw. Fallhöhen auf.
Die Tiefe der durch Einformung ausgebildeten Soll-Biegestellen kann maximal bis ca. 50 % des Rohrquerschnittes betragen. Die Einformungstiefe soll insgesamt (auch bei beidseitiger Einformung) im Bereich von 15 % bis 50 % der Breite des Rohrquerschnittes liegen, vorzugsweise etwa bei einem Drittel (33 %). Damit wird die Biegesteifigkeit der eingeformten Rohrquerschnitte nur sehr maßvoll gemindert, aber die Anfälligkeit auf Rißbildung oder gar vollständigen Rohrabriß ganz erheblich abgesenkt.
Die Einformungen sind auf der Seite der Schweißpunkte vergleichsweise Steil und zur anderen Seite flacher auslaufend ausgebildet. Eine Einformung um 5 mm (= ca. 33 %) ist bei einem Rohr mit einer Höhe bzw. Breite von 15 mm in der Regel ausreichend; dadurch wird das Maximum der Biegebelastung von der Schweißstelle ferngehalten und es bleibt insgesamt eine genügend hohe Rohrsteifigkeit erhalten. Diese ist wichtig, um die seitliche Auslenkung des Gitterrahmens z. B. bei Innendruckbeaufschlagung möglichst gering zu halten.

Figur 8 zeigt in schematischer Weise die Kreuzungsstellen A, B' und C' gem. Fig. 7 nach Falltest eines erfindungsgemäßen Palettencontainers. Die Biegungen der vertikalen Gitterstäbe 20 sind hier im Bereich der Einformungen 22 erfolgt. Durch die herabgesetzte Biegesteifigkeit in den Einformungen 22 wird die Deformation von der gefährdeten Kreuzungsstelle bzw. den Schweißpunkten weg in die Soll-Biegestelle verlagert und an den Schweißpunkten selbst tritt keine Rißbildung mehr auf.
Wie links unten in Fig. 8 an einem vertikalen Rohrstück 20 schematisch dargestellt ist, kann eine Einformung 22 lediglich auf einer Seite des Stabes ausgebildet sein. In bevorzugter Ausgestaltung wird eine Soll-Biegestelle jedoch durch symmetrische beidseitige Einformung 22 (Querschnittsverminderung) realisiert.

In Figur 9 sind schließlich in beispielhafter Ausführung nebeneinander sechs verschiedene Rohrprofile mit entsprechenden Einformungen schematisch dargestellt. Die technische Lehre gemäß der vorliegenden Erfindung ist nämlich nicht auf ein bestimmtes Rohrprofil beschränkt.
Das unverformte "normale" Stabprofil ist in diesen Teildarstellungen jeweils - in gestrichelter Darstellungsweise - und die Stelle der erfindungswesentlichen Einformung in durchgehender Linienführung gezeichnet.
Figur 9a zeigt ein bevorzugtes geschlossenes trapezförmiges Rohrprofil 24 (M) (Höhe/Breite = 18/15 mm) mit hohen Leistungswerten bei den einzelnen durchgeführten Zulassungstests. Eine mögliche Ausgestaltung der seitlichen Einformung ist mit 24' bezeichnet.
Figur 9b zeigt ein bekanntes offenes teiltrapezförmiges Stabprofil 26 (R) mit einer möglichen Einformung 26'.
Figur 9c zeigt ein bekanntes Rund-Rohrprofil 28 (S) (Durchmesser 18 mm) mit einer möglichen Einformung 28', wobei die Querschnittsverminderung von beiden Seiten und zusätzlich von oben und unten her erfolgt ist.
Figur 9d zeigt ein anderes bekanntes Rund-Rohrprofil 30 (VL) (Durchmesser 20 mm) mit einer möglichen Einformung 30'; hierbei ist die Querschnittsverminderung nur von den Seiten her eingeformt.
Figur 9e zeigt ein Quadrat-Rohrprofil 32 (F) (Höhe/Breite 18 mm) mit einer möglichen Querschnittsverminderung 32' durch Einformung von allen vier Seiten.
Figur 9f zeigt ein Quadrat-Rohrprofil 34 mit einer anderen möglichen Einformung 34', wobei diese in symmetrischer Form wie ein vierblättriges Kleeblatt ausgebildet ist.

Die Erfindung kann selbstverständlich auch bei flexiblen IBC's mit Metallrohr-Stützmantel und z. B. Gewebe-Innenbehälter für granulatförmige Füllgüter realisiert werden.

### Bezugsziffernliste

- **10**: Palettencontainer
- **12**: Innenbehälter HD-PE
- **14**: Gitterrohr-Stützmantel
- **16**: Bodenpalette
- **18**: Horizontal-Stab
- **20**: Vertikal-Stab
- **22**: Einformung
- **24**: Trapez-Profil
- **26**: Offenes Profil
- **28**: Rundrohr-Profil
- **30**: Rundrohr-Profil
- **32**: Quadratrohr-Profil
- **34**: Quadratrohr-Profil

- **A**: 1. untere Gitterebene
- **B**: 2. untere Gitterebene
- **C**: 3. untere Gitterebene

- **X**: Kreuzungsstelle (A)
- **Y**: Kreuzungsstelle (B)
- **Z**: Kreuzungsstelle (C)

## Patentansprüche

1. Palettencontainer (10) mit einem dünnwandigen Innenbehälter (12) aus thermoplastischem Kunststoff für die Lagerung und den Transport von flüssigen oder fließfähigen Füllgütern, mit einem den Innenbehälter (12) als Stützmantel (14) dicht umschließenden Rohrrahmen aus Metallstäben und mit einer Bodenpalette (16), auf welcher der Innenbehälter (12) ruht und mit welcher der Stützmantel (14) fest verbunden ist,
**dadurch gekennzeichnet, daß**
für den Fall eines Behälterabsturzes nur in den vertikalen Rohrstäben (20) des Stützmantels (14) besondere Maßnahmen als Biegestelle mit Verringerung des Rohrquerschnittes an bestimmten vorgebbaren Stellen vorgesehen sind, die eine plastische Deformation des Stützmantels (14) - ohne Bruch oder Ausreßen einzelner Rohrstäbe (20) - ermöglichen, wobei zur Erzeugung der Biegestellen in den vertikalen Rohrstäben (20) der beiden längeren Seitenwandungen Einformungen (22) in einer parallel zu den längeren Seitenwandungen verlaufenden Richtung ausgebildet sind.

2. Palettencontainer nach Anspruch 1,
**dadurch gekennzeichnet, daß**
die Verringerung des Rohrquerschnittes an der Biegestelle durch Einformung (22) des Rohrstabes (20) von einer Seite her ausgebildet ist (unsymmetrisch).

3. Palettencontainer nach Anspruch 1,
**dadurch gekennzeichnet, daß**
die Verringerung des Rohrquerschnittes an der Biegestelle durch Einformung (22) des Rohrstabes (20) von zwei sich gegenüberliegenden Seiten her ausgebildet ist (symmetrisch).

4. Palettencontainer nach Anspruch 1, 2 oder 3,
**dadurch gekennzeichnet, daß**
die Einformungen (22) zur Erzeugung der Biegestellen in den vertikalen Rohrstäben (20) der kürzeren Vorderwandung (am Auslaufventil) und Rückwandung in einer senkrecht zur Vorder-/Rückwandung verlaufenden Richtung ausgebildet sind.

5. Palettencontainer nach Anspruch 1, 2, 3 oder 4,
**dadurch gekennzeichnet, daß**
die Einformungen (22) für die Biegestellen in den vertikalen Rohrstäben (20) zwischen zwei Kreuzungsstellen mit den horizontalen Rohrstäben (18) angeordnet sind.

6. Palettencontainer nach einem der vorhergehenden Ansprüche 1 bis 5,
**dadurch gekennzeichnet, daß**
die Einformungen (22) zur Erzeugung der Biegestellen direkt oberhalb oder/und unterhalb einer Kreuzungsstelle mit einem horizontal verlaufenden Rohrstab (18) angeordnet sind.

7. Palettencontainer nach einem der vorhergehenden Ansprüche 1 bis 6,
**dadurch gekennzeichnet, daß**
die Einformungen (22) zur Erzeugung der Biegestellen unterschiedlich tief ausgebildet sind.

8. Palettencontainer nach einem der vorhergehenden Ansprüche 1 bis 7,
**dadurch gekennzeichnet, daß**
die Tiefe der Einformungen (22) oberhalb des untersten horizontal umlaufenden Rohrstabes (18), der auf der Bodenpalette (16) befestigt ist, am größten ist und nach oben hin zu den weiteren horizontal umlaufenden Rohrstäben (18) (von unten her gesehen) stufenweise abnimmt.

9. Palettencontainer nach einem der vorhergehenden Ansprüche 1 bis 8,
**dadurch gekennzeichnet, daß**
die Einformungen (22) nur im Nahbereich der Kreuzungsstellen mit den untersten drei horizontal umlaufenden Rohrstäben (18) ausgebildet sind.

10. Palettencontainer nach einem der vorhergehenden Ansprüche 1 bis 9,
**dadurch gekennzeichnet, daß**
die Länge der Einformungen (22) zur Erzeugung der Biegestellen zwischen 15 mm und 45 mm, vorzugsweise ca. 30 mm, beträgt.

11. Palettencontainer nach einem der vorhergehenden Ansprüche 1 bis 10,
**dadurch gekennzeichnet, daß**
die Tiefe der Einformungen (22) an den Biegestellen zwischen 15 % bis 50 % des Rohrquerschnittes, vorzugsweise etwa 33 %, beträgt.

## Claims

1. Pallet container (10) having a thin-walled inner container (12) made of thermoplastic material for the storage and transportation of liquid or free-flowing contents, having a tubular frame which is made of metal bars and tightly encloses the inner container (12) as a supporting casing (14), and having a base pallet (16), on which the inner container (12) rests and to which the supporting casing (14) is fixed, **characterized in that**, for the case where a container is dropped, special measures in the form of a bending location, with reduction in the tube cross section at certain predeterminable locations, are taken only in the vertical tubular bars (20) of the supporting casing (14), these allowing plastic deformation of the supporting casing (14) without individual tubular bars (20) rupturing or breaking off, in which case, in order to produce the bending locations in the vertical tubular bars (20) of the two longer side walls, shaped recesses (22) are formed in a direction running parallel to the longer side walls.

2. Pallet container according to Claim 1, **characterized in that** the reduction in the tube cross section at the bending location is formed by shaped recessing (22) of the tubular bar (20) from one side (non-symmetrically).

3. Pallet container according to Claim 1, **characterized in that** the reduction in the tube cross section at the bending location is formed by shaped recessing (22) of the tubular bar (20) from two opposite sides (symmetrically).

4. Pallet container according to Claim 1, 2 or 3, **characterized in that** the shaped recesses (22) for producing the bending locations in the vertical tubular bars (20) of the shorter front wall (at the discharge valve) and rear wall are formed in a direction running perpendicularly to the front/rear wall.

5. Pallet container according to Claim 1, 2, 3 or 4, **characterized in that** the shaped recesses (22) for the bending locations in the vertical tubular bars (20) are arranged between two crossover locations with the horizontal tubular bars (18).

6. Pallet container according to one of the preceding claims, Claims 1 to 5, **characterized in that** the shaped recesses (22) for producing the bending locations are arranged directly above and/or beneath a crossover location with a horizontally running tubular bar (18).

7. Pallet container according to one of the preceding claims, Claims 1 to 6, **characterized in that** the shaped recesses (22) for producing the bending locations are formed with different depths.

8. Pallet container according to one of the preceding claims, Claims 1 to 7, **characterized in that** the depth of the shaped recesses (22) is greatest above the lowermost horizontally encircling tubular bar (18), which is fastened on the base pallet (16), and decreases in a stepwise manner in the upward direction (as seen from beneath) to the further horizontally encircling tubular bars (18).

9. Pallet container according to one of the preceding claims, Claims 1 to 8, **characterized in that** the shaped recesses (22) are only formed in the vicinity of the crossover locations with the three lowermost horizontally encircling tubular bars (18).

10. Pallet container according to one of the preceding claims, Claims 1 to 9, **characterized in that** the length of the shaped recesses (22) for producing the bending locations is between 15 mm and 45 mm, preferably approximately 30 mm.

11. Pallet container according to one of the preceding claims, Claims 1 to 10, **characterized in that** the depth of the shaped recesses (22) at the bending locations is between 15% and 50% of the tube cross section, preferably approximately 33%.

## Revendications

1. Conteneur à palettes (10) comportant un contenant intérieur à paroi mince (12) en matière plastique thermoplastique pour le stockage et le transport de produits de remplissage liquides ou aptes à l'écoulement, un cadre tubulaire formé de barres métalliques et entourant hermétiquement le contenant intérieur (12) comme une enveloppe de soutien (14) et une palette de fond (16) sur laquelle repose le contenant intérieur (12) et à laquelle l'enveloppe de soutien (14) est reliée fixement, **caractérisé en ce que**, pour le cas d'une chute du contenant, il est prévu, seulement dans les barres tubulaires verticales (20) de l'enveloppe de soutien (14), des mesures particulières sous forme d'un point de flexion avec une diminution de la section transversale du tube à certains points prédéfinissables, qui permettent une déformation plastique de l'enveloppe de soutien (14) -sans rupture ou arrachement des différentes barres tubulaires (20)-, des dépressions (22) étant pratiquées pour créer les points de flexion dans les barres tubulaires verticales (20) des deux parois latérales plus longues dans une direction s'étendant parallèlement aux parois latérales plus longues.

2. Conteneur à palettes selon la revendication 1, **caractérisé en ce que** la diminution de la section transversale de tube est réalisée au point de flexion grâce à une dépression (22) pratiquée dans la barre tubulaire (20) depuis un côté (de manière asymétrique).

3. Conteneur à palettes selon la revendication 1, **caractérisé en ce que** la diminution de la section transversale de tube est réalisée au point de flexion grâce à une dépression (22) pratiquée dans la barre tubulaire (20) depuis deux côtés opposés (de manière symétrique).

4. Conteneur à palettes selon la revendication 1, 2 ou 3, **caractérisé en ce que** les dépressions (22) permettant de créer les points de flexion dans les barres tubulaires verticales (20) de la paroi avant plus courte (sur la vanne d'écoulement) et de la paroi arrière sont pratiquées dans une direction s'étendant perpendiculairement à la paroi avant/arrière.

5. Conteneur à palettes selon la revendication 1, 2, 3 ou 4, **caractérisé en ce que** les dépressions (22) pour les points de flexion sont disposées dans les barres tubulaires verticales (20) entre deux intersections avec les barres tubulaires horizontales (18).

6. Conteneur à palettes selon l'une quelconque des revendications précédentes 1 à 5, **caractérisé en ce que** les dépressions (22) permettant de créer les points de flexion sont disposées directement au-dessus et/ou en dessous d'une intersection avec une barre tubulaire s'étendant à l'horizontale (18).

7. Conteneur à palettes selon l'une quelconque des revendications précédentes 1 à 6, **caractérisé en ce que** les dépressions (22) permettant de créer les points de flexion sont pratiquées avec des profondeurs différentes.

8. Conteneur à palettes selon l'une quelconque des revendications précédentes 1 à 7, **caractérisé en ce que** la profondeur des dépressions (22) est maximale au-dessus de la barre tubulaire périphérique horizontale (18) placée le plus bas et fixée sur la palette de fond (16), et diminue par paliers en direction du haut vers les autres barres tubulaires périphériques horizontales (18) (vu du dessous).

9. Conteneur à palettes selon l'une quelconque des revendications précédentes 1 à 8, **caractérisé en ce que** les dépressions (22) sont pratiquées uniquement à proximité des intersections avec les trois barres tubulaires périphériques horizontales (18) situées le plus bas.

10. Conteneur à palettes selon l'une quelconque des revendications précédentes 1 à 9, **caractérisé en ce que** la longueur des dépressions (22) permettant de créer les points de flexion se situe entre 15 mm et 45 mm, de préférence à environ 30 mm.

11. Conteneur à palettes selon l'une quelconque des revendications précédentes 1 à 10, **caractérisé en ce que** la profondeur des dépressions (22) s'élève, aux points de flexion, entre 15 % et 50 % de la section transversale du tube, de préférence environ 33 %.
